# EUROPÄISCHE PATENTSCHRIFT

(11) **EP 3 019 432 B1**
(45) Veröffentlichungstag und Bekanntmachung des Hinweises auf die Patenterteilung: **09.08.2017**
(21) Anmeldenummer: 14736683.5
(22) Anmeldetag: 27.06.2014
(51) Int. Cl.: B66C 17/10, B22D 41/12

(54) **VORRICHTUNG ZUM ANHEBEN UND WIEDER ABSETZEN EINER PFANNE, ANLAGE MIT EINER SOLCHEN VORRICHTUNG UND VERFAHREN**
APPARATUS FOR LIFTING A LADLE AND SETTING SAME DOWN AGAIN, PLANT HAVING SUCH AN APPARATUS, AND METHOD
DISPOSITIF SERVANT À SOULEVER ET REPOSER UNE POCHE DE COULÉE, INSTALLATION ÉQUIPÉE D'UN TEL DISPOSITIF ET PROCÉDÉ

(30) Priorität: 12.07.2013 DE 102013213718
(43) Veröffentlichungstag der Anmeldung: 18.05.2016
(73) Patentinhaber: Primetals Technologies Austria GmbH, 4031 Linz (AT)
(72) Erfinder: HARTER, Andreas, 77656 Offenburg Zunsweier (DE)
(74) Vertreter: Metals@Linz
(86) Internationale Anmeldenummer: PCT/EP2014/063639
(87) Internationale Veröffentlichungsnummer: WO 2015/003925

(56) Entgegenhaltungen:
- EP-A1- 2 308 951
- WO-A1-2012/000218
- US-A- 4 019 847

## Beschreibung

Die Erfindung betrifft eine Vorrichtung zum Anheben und wieder Absetzen einer Pfanne zur Behandlung von flüssigem Metall in der Pfanne mittels einer Behandlungseinrichtung. Weiterhin betrifft die Erfindung eine Anlage zur Behandlung von flüssigem Metall, insbesondere eine Anlage zur Entgasung von flüssigem Metall, wie eine Ruhrstahl-Heraeus-Anlage (RH-Anlage), mit einer solchen Vorrichtung. Die Erfindung betrifft weiterhin ein Verfahren zur Behandlung von flüssigem Metall in einer Pfanne mittels einer Behandlungseinrichtung sowie ein Verfahren zum Wechseln einer Behandlungseinrichtung einer solchen Anlage.

Zur Erhöhung der Qualität von Metallen werden diese bei Bedarf in geschmolzenem Zustand behandelt. Eine bekannte Behandlungsmethode ist beispielsweise die Entgasung von flüssigem Metall, um Reste von Sauerstoff und/oder weiteren Gasen aus der Metallschmelze zu entfernen. Dieses Verfahren wird in der Regel in einer RH-Anlage (Ruhrstahl-Heraeus-Anlage) durchgeführt. Dazu wird das flüssige Metall in einer sogenannten Gießpfanne (im Folgenden nur als Pfanne bezeichnet) unterhalb einer Behandlungseinrichtung positioniert. Die Behandlungseinrichtung, beispielsweise ein Behandlungsgefäß mit einem evakuierbaren Innenraum, weist an ihrer Unterseite mindestens eine Einlassöffnung, weiterhin in der Regel auch eine Auslassöffnung auf. Zur Behandlung des in der Pfanne befindlichen flüssigen Metalls wird dieses durch die Einlassöffnung in den Innenraum eingebracht, insbesondere eingesaugt. Dazu wird die Pfanne in der Regel durch eine Vorrichtung angehoben, so dass die Einlassöffnung und gegebenenfalls die Auslassöffnung in das flüssige Metall eintauchen und während der Behandlung keine Luft in den Innenraum eindringen kann. In der Behandlungseinrichtung wird das Metall behandelt, insbesondere entgast, und fließt im Anschluss an den Behandlungsvorgang wieder in die Pfanne zurück. Die Pfanne wird danach mit der Vorrichtung wieder nach unten abgesenkt.

Die WO 2012000218 A offenbart ein Pfannenhebesystem aufweisend eine Rahmenkonstruktion, die mittels Hydraulikzylindern angehoben wird. Die Rahmenkonstruktion, wie auch die mit flüssigem Metall gefüllte Pfanne selbst, weist ein hohes Eigengewicht auf und erfordert entsprechend leistungsstark ausgelegte Hubzylinder.

Aufgabe der Erfindung ist es, eine flexible und kostengünstige Vorrichtung sowie ein dafür geeignetes Verfahren zum Anheben einer Pfanne anzugeben. Weiter ist es Aufgabe der Erfindung, eine einfach zu wartende Anlage, umfassend eine solche Vorrichtung, anzugeben.

Die Aufgabe wird für die Vorrichtung zum Anheben und wieder Absetzen einer Pfanne zur Behandlung von flüssigem Metall in der Pfanne mittels einer Behandlungseinrichtung gelöst, wobei die Vorrichtung umfasst:
- mindestens drei vertikal ausgerichtete Metallstreben,
- mindestens zwei horizontal ausgerichtete Querstreben, wobei eine jede Querstrebe zwei der Metallstreben miteinander verbindet und an diesen befestigt ist,
- zwei Querbalken, wobei ein jeder Querbalken in vertikaler Richtung beweglich mit einer der Querstreben verbunden ist,
- mindestens ein Positionierungselement zur Bewegung jeweils eines Querbalkens, wobei jedes Positionierungselement einerseits mit einer der Querstreben und andererseits mit einem der Querbalken verbunden ist, derart dass die Querbalken voneinander unabhängig beweglich sind,
- jeweils ein mit dem jeweiligen Querbalken verbundenes Pfannenaufnahmeelement, mittels welchem die Pfanne aufnehmbar ist, und
- mindestens ein Positionierungsmittel zur Ausrichtung einer Position des jeweiligen Pfannenaufnahmeelementes.

Die erfindungsgemäße Vorrichtung hat den Vorteil, dass im Vergleich zu bekannten Vorrichtungen das anzuhebende Gewicht deutlich verringert ist und daher geringer dimensionierte Positionierungselemente mit verringertem Energiebedarf verwendbar sind. Während im Stand der Technik oft schwere und unflexible Rahmenkonstruktionen als Teil der Vorrichtung zum Einsatz kommen, werden hier leichte und unabhängig voneinander bewegliche Querbalken eingesetzt, die selbst und deren Positionierungselemente unabhängig voneinander gewartet oder ausgetauscht werden können.

Dabei hat es sich bewährt, wenn die Metallstreben an einem ihrer Enden zur Fixierung in einem Untergrund vorgesehen sind. Der Untergrund kann dabei durch ein Fundament, eine Tragkonstruktion, einen Hallenboden usw. gebildet sein.

Bevorzugt wird mindestens ein Ende der beiden Enden eines jeden Querbalkens in einer vertikalen Führungsschiene geführt. Dadurch wird ein Schwingen oder Pendeln der Querbalken in horizontaler Richtung zuverlässig verhindert. Eine Beschädigung des mit einem Querbalken verbundenen mindestens einen Positionierungselements wird zuverlässig vermieden. Besonders bevorzugt ist es, beide Enden eines jeden Querbalkens in jeweils einer Führungsschiene zu führen.

Die jeweilige Führungsschiene weist insbesondere eine Längsachse auf, die parallel zu den Längsachsen der Metallstreben verläuft. Bevorzugt ist die jeweilige Führungsschiene einstückig mit einer Metallstrebe ausgebildet. Dazu kann eine Metallstrebe eine Eingriffsnut aufweisen, in der ein Ende des Querbalkens geführt wird. Alternativ kann die Führungsschiene beabstandet von einer Metallstrebe an dieser montiert sind oder ohne Verbindung zu einer Metallstrebe an einer Querstrebe oder am Untergrund befestigt sein.

In einer bevorzugten Ausführungsform der Vorrichtung umfasst diese vier Metallstreben. Diese sind, in der Draufsicht gesehen, insbesondere an den Eckpunkten eines Rechtecks angeordnet. Aber auch eine Vorrichtung mit drei Metallstreben hat sich bewährt, wobei die Metallstreben dann in der Draufsicht gesehen an den Eckpunkten eines gleichschenkeligen oder gleichseitigen Dreiecks angeordnet sind.

Pro Querbalken können lediglich ein Positionierungselement oder auch mehrere Positionierungselemente vorgesehen sein. Insbesondere aber werden zwei Positionierungselemente vorgesehen. Dies ermöglicht eine gegenseitige Absicherung der Positionierungselemente bei einem Ausfall oder Versagen eines der Positionierungselemente, wobei der daran befestigte Querbalken gegen eine unkontrollierte vertikale Bewegung gesichert ist.

Bevorzugt weisen die Querbalken jeweils mindestens ein, gegebenenfalls bewegliches, Behandlungseinrichtungsaufnahmeelement auf, wobei die Behandlungseinrichtung mit Hilfe der Behandlungseinrichtungsaufnahmeelemente aufnehmbar ist. Zur optionalen Bewegung eines jeden Behandlungseinrichtungsaufnahmeelements ist vorzugsweise jeweils mindestens ein weiteres Positionierungselement vorhanden. Die Behandlungseinrichtungsaufnahmeelemente kommen dann zum Einsatz, wenn eine Wartung oder ein Austausch der Behandlungseinrichtung erforderlich ist. Nähere Ausführungen zur Funktionsweise der Behandlungseinrichtungsaufnahmeelemente folgen weiter unten.

Das Positionierungselement zur Bewegung eines Querbalkens und/oder das weitere Positionierungselement zur Bewegung eines Behandlungseinrichtungsaufnahmeelements ist bevorzugt als Hydraulikzylinder ausgebildet.

Das Positionierungselement zur Bewegung eines Querbalkens kann alternativ auch durch mindestens ein Seilzugsystem ausgebildet sein.

Die Aufgabe der Erfindung wird weiterhin durch eine Anlage zur Behandlung von flüssigem Metall in einer Pfanne gelöst, aufweisend eine erfindungsgemäße Vorrichtung und eine Behandlungseinrichtung, wobei die Behandlungseinrichtung an den Metallstreben und/oder den Querstreben der Vorrichtung lösbar befestigt ist. Die erfindungsgemäße Anlage weist die oben genannten Vorteile der Vorrichtung auf und bietet optional eine schnelle und kostengünstige Möglichkeit zum Wechsel der Behandlungseinrichtung.

Vorzugsweise ist die Behandlungseinrichtung mit Befestigungsmitteln an den Metallstreben und/oder Querstreben sowie an weiteren Anlagenteilen befestigt, die insbesondere automatisch mittels einer Fernbedienung aktiviert und gelöst werden können. Das ermöglicht eine schnelles An- und Abkuppeln der Behandlungseinrichtung im Wartungsfall ohne erforderlichen Personaleinsatz.

Die Anlage weist bevorzugt weiterhin ein Transportsystem zum Transport der Pfanne in einer Transporteinrichtung, insbesondere einem Rollwagen, zur Behandlungseinrichtung auf. Bei einer Transporteinrichtung in Form eines Rollwagens wird in der Regel ein Schienensystem benötigt, auf dem der Rollwagen sich bewegt. Alternativ kann als Transporteinrichtung aber auch ein autonomes Fahrzeug dienen, das die Pfanne unter die Behandlungseinrichtung transportiert.

In einer besonders bevorzugten Ausführungsform handelt es sich bei der Anlage um eine, bei welcher die Behandlungseinrichtung zur Entgasung des flüssigen Metalls eingerichtet ist. Vorteilhafter Weise ist die Anlage eine RH-Anlage. Die Behandlungseinrichtung weist dabei einen evakuierbaren Innenraum auf, der mit mindestens einem Anlagenteil umfassend mindestens eine Vakuumpumpe verbunden ist. Insbesondere ist die Verbindung durch eine oder mehrere Rohrleitungen realisiert, die den Innenraum mit der mindestens einen Vakuumpumpe verbinden.

Ein Verfahren zur Behandlung von flüssigem Metall in einer Pfanne mittels einer Behandlungseinrichtung hat sich als vorteilhaft erwiesen, wobei die Pfanne mittels der erfindungsgemäßen Vorrichtung soweit angehoben wird, dass das flüssige Metall in der Pfanne mittels der Behandlungseinrichtung behandelbar ist. Insbesondere weist die Behandlungseinrichtung dabei eine Einlassöffnung und eine Auslassöffnung auf, wobei die Pfanne soweit angehoben wird, dass die Einlassöffnung und die Auslassöffnung in das flüssige Metall eingetaucht sind.

Besonders vorteilhaft ist jedoch ein erfindungsgemäßes Verfahren zum Wechseln einer Behandlungseinrichtung einer erfindungsgemäßen Anlage, umfassend folgende Schritte:
- Ankoppeln der Behandlungseinrichtungsaufnahmeelemente an die Behandlungseinrichtung,
- Lösen der Behandlungseinrichtung von den Metallstreben und gegebenenfalls von weiteren damit verbundenen Anlagenteilen,
- Betätigen der Positionierungselemente und Bewegen der Querbalken zusammen mit den Behandlungseinrichtungsaufnahmeelementen und der Behandlungseinrichtung vertikal nach unten,
- Absetzen der Behandlungseinrichtung auf eine Transporteinrichtung, Abkoppeln der Behandlungseinrichtungsaufnahmeelemente und Abtransport der Behandlungseinrichtung,
- Antransport einer weiteren Behandlungseinrichtung auf einer weiteren Transporteinrichtung,
- Ankoppeln der Behandlungseinrichtungsaufnahmeelemente an die weitere Behandlungseinrichtung,
- Betätigen der Positionierungselemente und Bewegen der Querbalken zusammen mit den Behandlungseinrichtungsaufnahmeelementen und der weiteren Behandlungseinrichtung vertikal nach oben,
- Verbinden der weiteren Behandlungseinrichtung mit den Metallstreben und gegebenenfalls den weiteren Anlageteilen, und
- Abkoppeln der Behandlungseinrichtungsaufnahmeelemente von der weiteren Behandlungseinrichtung.

Das erfindungsgemäße Verfahren stellt eine schnelle und kostengünstige Möglichkeit zum Wechsel der Behandlungseinrichtung bereit. Während konventionelle Anlagen mit hohem Personal- und Zeitaufwand gewartet werden müssen, bietet der Einsatz einer erfindungsgemäßen Vorrichtung in einer Anlage hier deutliche Vorteile.

Die Behandlungseinrichtungsaufnahmeelemente sind optional beweglich ausgeführt. Sie werden dann bevorzugt mittels weiterer Positionierungselemente bewegt und positioniert.

Für das Verfahren zum Wechseln der Behandlungseinrichtung hat es sich dabei insbesondere als günstig erwiesen, wenn die Behandlungseinrichtung mit Befestigungsmitteln an den Metallstreben und/oder Querstreben sowie an weiteren Anlagenteilen befestigt ist und, insbesondere automatisch, mittels einer Fernbedienung aktiviert und gelöst werden. Das ermöglicht ein besonders schnelles An- und Abkuppeln der Behandlungseinrichtung im Wartungsfall.

Die Figuren 1 bis 9 sollen beispielhaft erfindungsgemäße Vorrichtung und Anlagen sowie Verfahren aufzeigen. So zeigt:
- FIG 1: schematisch eine Vorrichtung in der Seitenansicht,
- FIG 2: eine Anlage mit einer Vorrichtung gemäß FIG 1 in der Seitenansicht,
- FIG 3: die Anlage gemäß FIG 2 im Längsschnitt,
- FIG 4: die Anlage gemäß FIG 2 in der Vorderansicht,
- FIG 5: die Anlage gemäß FIG 4 mit angehobener Pfanne,
- FIG 6: einen Ausschnitt aus FIG 5 im Bereich der Querbalken in dreidimensionaler Darstellung,
- FIG 7: die Anlage gemäß FIG 4 im Wartungsmodus,
- FIG 8: die Anlage gemäß FIG 7 im Schnitt VIII-VIII, und
- FIG 9: die Anlage gemäß FIG 7 mit abgesenkter Behandlungseinrichtung.

FIG 1 zeigt schematisch eine Vorrichtung 1 zum Anheben und wieder Absetzen einer Pfanne 9 zur Behandlung von flüssigem Metall 8 in der Pfanne 9 in der Seitenansicht (vergleiche auch Figuren 2 und 3 zu Pfanne 9 und flüssigem Metall 8). Die Vorrichtung 1 umfasst vier Metallstreben 2, von denen hier nur zwei sichtbar sind. Die Metallstreben 2 sind durch Querstreben 2a miteinander verbunden. Weiterhin sind zwei Querbalken 5 vorhanden, die mittels Positionierungselementen 4 in Form von Hydraulikzylindern mit den Querstreben 2a verbunden sind. Pro Querbalken 5 sind zwei Positionierungselemente 4 vorhanden, die eingerichtet sind, den damit verbundenen Querbalken 5 in z-Richtung oder entgegengesetzt dazu zu bewegen. Ein jeder Querbalken 5 ist mit einem Pfannenaufnahmeelement 7 verbunden, mittels welchem die Pfanne 9 aufnehmbar ist. Pro Pfannenaufnahmeelement 7 ist ein Positionierungsmittel 4' zur Ausrichtung einer Position des jeweiligen Pfannenaufnahmeelementes 7 vorhanden. An den Metallstreben 2 sind Führungsschienen 2b montiert, an denen die beiden Enden eines jeden Querbalkens 5 geführt werden.

FIG 2 zeigt eine Anlage 100 mit einer Vorrichtung 1 ähnlich FIG 1 in der Seitenansicht. Gleiche Bezugszeichen wie in FIG 1 kennzeichnen gleiche Elemente. Die Metallstreben 2 der Vorrichtung 1 sind an einem Untergrund 20 befestigt. Im Bereich der Querstreben 2a ist eine Behandlungseinrichtung 3 angeordnet und mittels Befestigungsmitteln 15 befestigt. Im oberen Teil der Behandlungseinrichtung 3 sind weitere Anlagenteile 22 erkennbar, die eine Verbindung zwischen der Behandlungseinrichtung 3 und einer hier nicht dargestellten Vakuumpumpe zum Evakuieren des Innenraums 3a der Behandlungseinrichtung 3 herstellen. Die Pfanne 9 weist zwei Griffelemente 11 auf, welche von den Pfannenaufnahmeelementen 7 aufgenommen sind, um die Pfanne 9 damit anzuheben. Die Pfanne 9 befindet sich auf einem Rollwagen 17 und wurde mit dessen Hilfe unter die Behandlungseinrichtung 3 transportiert.

FIG 3 zeigt die Anlage 100 gemäß FIG 2 im Längsschnitt, wobei die Pfanne 9 aber in angehobenen Zustand dargestellt ist. Gleiche Bezugszeichen wie in FIG 2 kennzeichnen gleiche Elemente. In dieser Ansicht ist der Innenraum 3a der Behandlungseinrichtung 3 sowie das flüssige Metall 8 in der Pfanne 9 erkennbar. Die Behandlungseinrichtung 3 weist eine Einlassöffnung 13 und eine Auslassöffnung 13' (vergleiche FIG 4) auf, die in das flüssige Metall 8 eintauchen. Das flüssige Metall 8 wird nach Starten einer Evakuierung des Innenraums 3a über die Einlassöffnung 13 in den Innenraum 3a gesaugt, dort entgast und fließt über die Auslassöffnung 13' in die Pfanne 9 zurück.

FIG 4 zeigt die Anlage 100 gemäß FIG 2 in der Vorderansicht. Gleiche Bezugszeichen wie in FIG 2 kennzeichnen gleiche Elemente. Hier sind nun auch Behandlungseinrichtungsaufnahmeelemente 21 zur Aufnahme der Behandlungseinrichtung 3 im Wartungsfall erkennbar. Die Behandlungseinrichtungsaufnahmeelemente 21 sind hier starr an den beiden Querbalken 5 fixiert, können alternativ aber auch beweglich ausgeführt sein und über hier nicht dargestellte weitere Positionierungselemente bewegt und positioniert werden. Die Behandlungseinrichtung 3 weist Vorsprünge 14 auf, an welchen die Behandlungseinrichtungsaufnahmeelemente 21 bei einem Anheben der Querbalken 5 angreifen und eine Gewichtsentlastung im Bereich der Befestigungsmittel 15 bewirken, so dass diese in einfacher Weise gelöst werden können.

FIG 5 zeigt die Anlage 100 gemäß FIG 4 mit angehobener Pfanne 9. Gleiche Bezugszeichen wie in FIG 4 kennzeichnen gleiche Elemente. Beim Anheben der Querbalken 5 mittels der Positionierungselemente 4 wird die Pfanne 9 angehoben und in Richtung Behandlungseinrichtung 3 bewegt, bis diese in das flüssige Metall 8 eintaucht (vergleiche FIG 3). Die Querbalken 5 laufen an ihren beiden Enden dabei in den Führungsschienen 2b.

FIG 6 zeigt einen Ausschnitt aus FIG 5 im Bereich der Querbalken 5 zur besseren Übersicht in dreidimensionaler Darstellung. Gleiche Bezugszeichen wie in FIG 5 kennzeichnen gleiche Elemente.

FIG 7 zeigt die Anlage gemäß FIG 4 im Wartungsmodus. Gleiche Bezugszeichen wie in FIG 4 kennzeichnen gleiche Elemente. Die Querbalken 5 sind durch die Positionierungselemente 4 so weit nach oben gefahren, dass die Behandlungseinrichtungsaufnahmeelemente 21 an die Vorsprünge 14 der Behandlungseinrichtung 3 ankoppeln und die Befestigungselemente 15 vom Gewicht der Behandlungseinrichtung 3 entlastet sind. Unter der Behandlungseinrichtung 3 ist ein Rollwagen 17 mit einem Aufnahmeelement 17' zur Aufnahme der Behandlungseinrichtung 3 angeordnet. In dieser Position werden die Befestigungsmittel 15 gelöst. Auch das Befestigungsmittel 15 zwischen den weiteren Anlagenteilen 22 und der Behandlungseinrichtung 3 wird gelöst.

FIG 8 zeigt die Anlage gemäß FIG 7 im Schnitt VIII-VIII. Gleiche Bezugszeichen wie in FIG 7 kennzeichnen gleiche Elemente. Zwei der Befestigungsmittel 15 sind bereits von der Behandlungseinrichtung 3 gelöst und zwei noch nicht gelöst dargestellt.

FIG 9 zeigt die Anlage gemäß FIG 7 mit auf das Aufnahmeelement 17' abgesenkter Behandlungseinrichtung 3. Gleiche Bezugszeichen wie in FIG 7 kennzeichnen gleiche Elemente. Der Rollwagen 17 inklusive des Aufnahmeelements 17' und der Behandlungseinrichtung kann nun abtransportiert werden. Um die Anlage möglichst schnell wieder in einen betriebsbereiten Zustand zu versetzen, wird anschließend eine weitere - gegebenenfalls neue oder überholte - Behandlungseinrichtung auf einem weiteren Rollwagen mit Aufnahmeelement antransportiert. Die weitere Behandlungseinrichtung wird mittels der Behandlungseinrichtungsaufnahmeelemente 21 aufgenommen, angehoben und über die Befestigungsmittel 15 fixiert. Der leere Rollwagen inklusive Aufnahmeelement wird abtransportiert. Die Anlage ist wieder zur Behandlung von flüssigem Metall einsetzbar.

Die Figuren 1 bis 9 zeigen lediglich Beispiele, wie die Behandlungseinrichtung, die Behandlungseinrichtungsaufnahmeelemente, die Pfannenaufnahmeelemente, die Führungsschienen, die Positionierungselemente usw. ausgebildet sein können. Dem Fachmann erschließen sich in Kenntnis der vorliegenden Erfindung jedoch ohne Weiteres eine Vielzahl weiterer Möglichkeiten, wie eine erfindungsgemäße Vorrichtung oder eine erfindungsgemäße Anlage ausgebildet werden kann, ohne dabei erfinderisch tätig werden zu müssen.

## Patentansprüche

1. Vorrichtung (1) zum Anheben und wieder Absetzen einer Pfanne (9) zur Behandlung von flüssigem Metall (8) in der Pfanne (9) mittels einer Behandlungseinrichtung (3), wobei die Vorrichtung (1) umfasst:
- mindestens drei vertikal ausgerichtete Metallstreben (2),
- mindestens zwei horizontal ausgerichtete Querstreben (2a), wobei eine jede Querstrebe (2a) zwei der Metallstreben (2) miteinander verbindet und an diesen befestigt ist,
- zwei Querbalken (5), wobei ein jeder Querbalken (5) in vertikaler Richtung beweglich mit einer der Querstreben (2a) verbunden ist,
- mindestens ein Positionierungselement (4) zur Bewegung jeweils eines Querbalkens (5), wobei jedes Positionierungselement (4) einerseits mit einer der Querstreben (2a) und andererseits mit einem der Querbalken (5) verbunden ist, derart dass die Querbalken (5) voneinander unabhängig beweglich sind,
- jeweils ein mit dem jeweiligen Querbalken (5) verbundenes Pfannenaufnahmeelement (7), mittels welchem die Pfanne (9) aufnehmbar ist, und
- mindestens ein Positionierungsmittel (4')zur Ausrichtung einer Position des jeweiligen Pfannenaufnahmeelementes (7).

2. Vorrichtung nach Anspruch 1,
wobei die Metallstreben (2) an einem ihrer Enden zur Fixierung in einem Untergrund (20) vorgesehen sind.

3. Vorrichtung nach Anspruch 1 oder Anspruch 2,
wobei mindestens ein Ende der beiden Enden eines jeden Querbalkens (5) in einer Führungsschiene (2b) geführt ist.

4. Vorrichtung nach Anspruch 3,
wobei die Führungsschiene (2b) eine Längsachse aufweist, die parallel zu den Längsachsen der Metallstreben (2) verläuft.

5. Vorrichtung nach Anspruch 4,
wobei die Führungsschiene(n) (2b) einstückig mit einer Metallstrebe (2) ausgebildet ist.

6. Vorrichtung nach Anspruch 4,
wobei die Führungsschiene (2b) beabstandet von einer Metallstrebe (2) an dieser montiert sind.

7. Vorrichtung nach einem der Ansprüche 1 bis 6,
wobei vier Metallstreben (2) vorhanden sind.

8. Vorrichtung nach einem der Ansprüche 1 bis 7,
wobei pro Querbalken (5) zwei Positionierungselemente (4) vorgesehen sind.

9. Vorrichtung nach einem der vorangehenden Ansprüche,
wobei die Querbalken (5) jeweils mindestens ein Behandlungseinrichtungsaufnahmeelement (21) aufweisen, wobei die Behandlungseinrichtung (3) mit Hilfe der Behandlungseinrichtungsaufnahmeelemente (21) aufnehmbar ist.

10. Vorrichtung nach Anspruch 9,
wobei die Behandlungseinrichtungsaufnahmeelemente (21) beweglich ausgebildet sind und zur Bewegung eines jeden Behandlungseinrichtungsaufnahmeelements (21) jeweils mindestens ein weiteres Positionierungselement vorhanden ist.

11. Vorrichtung nach einem der vorangehenden Ansprüche,
wobei das Positionierungselement (4) und/oder das weitere Positionierungselement als Hydraulikzylinder ausgebildet ist.

12. Vorrichtung nach einem der Ansprüche 1 bis 9,
wobei das Positionierungselement (4) durch mindestens ein Seilzugsystem ausgebildet ist.

13. Anlage zur Behandlung von flüssigem Metall (8)in einer Pfanne (9), aufweisend eine Vorrichtung (1) nach einem der Ansprüche 1 bis 12 und eine Behandlungseinrichtung (3), wobei die Behandlungseinrichtung (3) an den Metallstreben (2) und/oder den Querstreben (2a) der Vorrichtung (1) lösbar befestigt ist.

14. Anlage nach Anspruch 13,
aufweisend weiterhin ein Transportsystem zum Transport der Pfanne (9) in einer Transporteinrichtung, insbesondere einem Rollwagen (17), zur Behandlungseinrichtung (3).

15. Anlage gemäß einem der Ansprüche 13 oder 14,
wobei die Behandlungseinrichtung (3) zur Entgasung des flüssigen Metalls (8) eingerichtet ist.

16. Anlage nach Anspruch 15,
wobei die Behandlungseinrichtung (3) zur Entgasung des flüssigen Metalls (8) mit mindestens einem Anlagenteil umfassend mindestens eine Vakuumpumpe verbunden ist.

17. Verfahren zur Behandlung von flüssigem Metall (8) in einer Pfanne (9) mittels einer Behandlungseinrichtung (3), wobei die Pfanne (9) mittels der Vorrichtung (1) gemäß einem der Ansprüche 1 bis 12 soweit angehoben wird, dass das flüssige Metall (8) in der Pfanne (9) mittels der Behandlungseinrichtung (3) behandelbar ist.

18. Verfahren nach Anspruch 17,
wobei die Behandlungseinrichtung (3) eine Einlassöffnung (13) und eine Auslassöffnung (13') aufweist und wobei die Pfanne (9) soweit angehoben wird, dass die Einlassöffnung (13) und die Auslassöffnung (13') in das flüssige Metall (8) eingetaucht sind.

19. Verfahren zum Wechseln einer Behandlungseinrichtung (3) einer Anlage nach einem der Ansprüche 13 bis 16, umfassend folgende Schritte:
- Ankoppeln der Behandlungseinrichtungsaufnahmeelemente (21) an die Behandlungseinrichtung (3),
- Lösen der Behandlungseinrichtung (3) von den Metallstreben (2) und gegebenenfalls von weiteren damit verbundenen Anlagenteilen,
- Betätigen der Positionierungselemente (4) und Bewegen der Querbalken (5) zusammen mit den Behandlungseinrichtungsaufnahmeelemente (21) und der Behandlungseinrichtung (3) vertikal nach unten,
- Absetzen der Behandlungseinrichtung (3) auf eine Transporteinrichtung, Abkoppeln der Behandlungseinrichtungsaufnahmeelemente (21) und Abtransport der Behandlungseinrichtung (3),
- Antransport einer weiteren Behandlungseinrichtung (3) auf einer weiteren Transporteinrichtung,
- Ankoppeln der Behandlungseinrichtungsaufnahmeelemente (21) an die weitere Behandlungseinrichtung (3),
- Betätigen der Positionierungselemente (4) und Bewegen der Querbalken (5) zusammen mit den Behandlungseinrichtungsaufnahmeelemente (21) und der weiteren Behandlungseinrichtung (3) vertikal nach oben,
- Verbinden der weiteren Behandlungseinrichtung (3) mit den Metallstreben (2) und gegebenenfalls den weiteren Anlageteilen, und
- Abkoppeln der Behandlungseinrichtungsaufnahmeelemente (21) von der weiteren Behandlungseinrichtung (3).

## Claims

1. Apparatus (1) for picking up and setting down again a ladle (9) for handling liquid metal (8) in the ladle (9) by means of a handling device (3), wherein the apparatus (1) comprises:
- at least three vertically-oriented metal struts (2),
- at least two horizontally-oriented transverse struts (2a), wherein each of the transverse struts (2a) connects two of the metal struts (2) to one another and is fastened to said struts,
- two transverse beams (5), wherein each of the transverse beams (5) is connected movably in the vertical direction to the one of the transverse struts (2a),
- at least one positioning element (4) for moving a transverse beam (5) in each case, wherein each positioning element (4) is connected on one side to the one of the transverse struts (2a) and on the other side to one of the transverse beams (5), in such a way that the transverse beams (5) are able to be moved independently of one another,
- a ladle pick-up element (7) connected to the respective transverse beam (5) in each case, by means of which the ladle (9) can be picked up, and
- at least one positioning means (4') for orienting a position of each particular ladle pick-up element (7).

2. Apparatus according to claim 1,
wherein the metal struts (2) are designed to be fixed below ground (20) at one of their ends.

3. Apparatus according to claim 1 or claim 2,
wherein at least one end of the two ends of each transverse beam (5) is guided in a guide rail (2b).

4. Apparatus according to claim 3,
wherein the guide rail (2b) has a longitudinal axis, which runs in parallel to the longitudinal axes of the metal struts (2).

5. Apparatus according to claim 4,
wherein the guide rail(s) (2b) is/are embodied in one piece with a metal strut (2).

6. Apparatus according to claim 4,
wherein the guide rail (2b) is mounted on a metal strut (2) at a distance from the latter.

7. Apparatus according to one of claims 1 to 6,
wherein four metal struts (2) are present.

8. Apparatus according to one of claims 1 to 7,
wherein two positioning elements (4) are provided per transverse beam (5).

9. Apparatus according to one of the preceding claims,
wherein the transverse beams (5) each have at least one handling device pick-up element (21), wherein the handling device (3) is able to be picked up with the aid of the handling device pick-up elements (21).

10. Apparatus according to claim 9,
wherein the handling device pick-up elements (21) are embodied to allow movement and at least one further positioning element is present for moving each of the handling device pick-up elements (21).

11. Apparatus according to one of the preceding claims,
wherein the positioning element (4) and/or the further positioning element is embodied as a hydraulic cylinder.

12. Apparatus according to one of claims 1 to 9,
wherein the positioning element (4) is embodied by means of at least one cable hoist system.

13. Plant for handling liquid metal (8) in a ladle (9), having an apparatus (1) according to one of claims 1 to 12 and a handling device (3), wherein the handling device (3) is fastened detachably to the metal struts (2) and/or to the transverse struts (2a) of the apparatus (1).

14. Plant according to claim 13,
further having a transport system for transport of the ladle (9) in a transport device, especially a trolley (17), to the handling device (3).

15. Plant according to one of claims 13 or 14,
wherein the handling device (3) is configured for degassing the liquid metal (8).

16. Plant according to claim 15,
wherein the handling device (3), for degassing the liquid metal (8) is connected to at least one part of the plant comprising at least one vacuum pump.

17. Method for handling liquid metal (8) in a ladle (9) by means of a handling device (3), wherein the ladle (9) is lifted by means of the apparatus (1) according to one of claims 1 to 12 far enough for the liquid metal (8) in the ladle (9) to be able to be handled by means of the handling device (3).

18. Method according to claim 17,
wherein the handling device (3) has an inlet opening (13) and an outlet opening (13') and wherein the ladle (9) is lifted far enough for the inlet opening (13) and the outlet opening (13') to be immersed in the liquid metal (8).

19. Method for exchanging a handling device (3) of a plant according to one of claims 13 to 16, comprising the following steps:
- coupling the handling device pick-up element (21) onto the handling device (3),
- releasing the handling device (3) from the metal struts (2) and where necessary from further parts of the plant connected thereto,
- actuating the positioning elements (4) and moving the transverse beams (5) together with the handling device pick-up elements (21) and the handling device (3) vertically downwards,
- setting the handling device (3) down onto a transport device, uncoupling the handling device pick-up elements (21) and transporting away the handling device (3),
- transporting a further handling device (3) to the plant on a further transport device,
- coupling the handling device pick-up elements (21) onto the further handling device (3),
- actuating the positioning elements (4) and moving the transverse beams (5) together with the handling device pick-up elements (21) and the handling device (3) vertically upwards,
- connecting the further handling device (3) to the metal struts (2) and where necessary to the further parts of the plant,
- uncoupling the handling device pick-up elements (21) from the further handling device (3).

## Revendications

1. Dispositif (1) servant à soulever et à déposer une poche de coulée (9) en vue du traitement d'un métal liquide (8) dans la poche de coulée (9) au moyen d'un dispositif de traitement (3), le dispositif (1) comprenant :
- au moins trois montants métalliques (2) orientés verticalement,
- au moins deux traverses (2a) orientées horizontalement, chaque traverse (2a) relie deux des montants métalliques (2) l'un à l'autre et étant fixée à ceux-ci,
- deux poutres transversales (5), chaque poutre transversale (5) étant reliée à l'une des traverses (2a) de façon mobile dans la direction verticale,
- au moins un élément de positionnement (4) servant à déplacer une poutre transversale (5) respective, chaque élément de positionnement (4) étant relié d'une part à l'une des traverses (2a) et d'autre part à l'une des poutres transversales (5), de sorte que les poutres transversales (5) sont mobiles indépendamment l'une de l'autre,
- un élément de réception de poche de coulée (7) respectif relié à la poutre transversale (5) respective, qui permet de recevoir la poche de coulée (9), et
- au moins un moyen de positionnement (4') pour orienter une position de l'élément de réception de poche de coulée (7) respectif.

2. Dispositif selon la revendication 1, les montants métalliques (2) étant conçus à l'une de leurs extrémités pour être fixés dans un sous-sol (20).

3. Dispositif selon la revendication 1 ou la revendication 2, au moins une extrémité des deux extrémités de chaque poutre transversale (5) étant guidée dans un rail de guidage (2b).

4. Dispositif selon la revendication 3, le rail de guidage (2b) ayant un axe longitudinal qui s'étend parallèlement aux axes longitudinaux des montants métalliques (2).

5. Dispositif selon la revendication 4, le(s) rail(s) de guidage (2b) étant exécuté(s) d'une seule pièce avec un montant métallique (2).

6. Dispositif selon la revendication 4, le rail de guidage (2b) étant monté sur un montant métallique (2) à une distance de celui-ci.

7. Dispositif selon l'une des revendications 1 à 6, quatre montants métalliques (2) étant présents.

8. Dispositif selon l'une des revendications 1 à 7, deux éléments de positionnement (4) par poutre transversale (5) étant prévus.

9. Dispositif selon l'une des revendications précédentes, les poutres transversales (5) étant à chaque fois pourvues d'au moins un élément (21) de réception de dispositif de traitement, le dispositif de traitement (3) pouvant être reçu à l'aide des éléments (21) de réception de dispositif de traitement.

10. Dispositif selon la revendication 9, les éléments (21) de réception de dispositif de traitement étant exécutés de manière mobile et au moins un élément de positionnement supplémentaire respectif étant présent pour le déplacement de chaque élément (21) de réception de dispositif de traitement.

11. Dispositif selon l'une des revendications précédentes, l'élément de positionnement (4) et/ou l'élément de positionnement supplémentaire étant exécuté(s) en tant que vérin hydraulique.

12. Dispositif selon l'une des revendications 1 à 9, l'élément de positionnement (4) étant formé par au moins un système de câble.

13. Installation de traitement de métal liquide (8) dans une poche de coulée (9), comprenant un dispositif (1) selon l'une des revendications 1 à 12 et un dispositif de traitement (3), le dispositif de traitement (3) étant fixé de manière détachable aux montants métalliques (2) et/ou aux traverses (2a) du dispositif (1).

14. Installation selon la revendication 13, comprenant en outre un système de transport servant au transport de la poche de coulée (9) dans un dispositif de transport, notamment un chariot roulant (17), vers le dispositif de traitement (3).

15. Installation selon l'une des revendications 13 ou 14, le dispositif de traitement (3) étant conçu pour le dégazage du métal liquide (8).

16. Installation selon la revendication 15, le dispositif de traitement (3) pour le dégazage du métal liquide (8) étant relié à au moins une partie d'installation comprenant au moins une pompe à vide.

17. Procédé de traitement d'un métal liquide (8) dans une poche de coulée (9) au moyen d'un dispositif de traitement (3), la poche de coulée (9) étant soulevée au moyen du dispositif (1) selon l'une des revendications 1 à 12 jusqu'à ce que le métal liquide (8) dans la poche de coulée (9) puisse être traité au moyen du dispositif de traitement (3).

18. Procédé selon la revendication 17, le dispositif de traitement (3) comportant une ouverture d'entrée (13) et une ouverture de sortie (13') et la poche de coulée (9) étant soulevée jusqu'à ce que l'ouverture d'entrée (13) et l'ouverture de sortie (13') soient plongées dans le métal liquide (8).

19. Procédé de changement d'un dispositif de traitement (3) d'une installation selon l'une des revendications 13 à 16, comprenant les étapes suivantes :
- accouplement des éléments (21) de réception de dispositif de traitement au dispositif de traitement (3),
- détachement du dispositif de traitement (3) des montants métalliques (2) et, le cas échéant, d'autres parties d'installation reliées à celui-ci,
- actionnement des éléments de positionnement (4) et déplacement des poutres transversales (5), avec les éléments (21) de réception de dispositif de traitement et le dispositif de traitement (3), verticalement vers le bas,
- dépose du dispositif de traitement (3) sur un dispositif de transport, désaccouplement des éléments (21) de réception de dispositif de traitement et transport au loin du dispositif de traitement (3),
- approche d'un nouveau dispositif de traitement (3) sur un autre dispositif de transport,
- accouplement des éléments (21) de réception de dispositif de traitement au nouveau dispositif de traitement (3),
- actionnement des éléments de positionnement (4) et déplacement des poutres transversales (5), avec les éléments (21) de réception de dispositif de traitement et le nouveau dispositif de traitement (3), verticalement vers le haut,
- liaison du nouveau dispositif de traitement (3) avec les montants métalliques (2) et, le cas échéant, les autres parties d'installation, et
- désaccouplement des éléments (21) de réception de dispositif de traitement du nouveau dispositif de traitement (3).
